# EUROPÄISCHE PATENTSCHRIFT

(11) **EP 1 649 326 B1**
(45) Veröffentlichungstag und Bekanntmachung des Hinweises auf die Patenterteilung: **05.10.2011**
(21) Anmeldenummer: 04741325.7
(22) Anmeldetag: 29.07.2004
(51) Int. Cl.: G03G 15/10, G03G 15/01, G03G 15/23, G03G 15/00, B41F 31/02

(54) **VORRICHTUNG UND VERFAHREN ZUR ELEKTROPHORETISCHEN FLÜSSIGENTWICKLUNG**
DEVICE AND METHOD FOR ELECTROPHORETIC LIQUID DEVELOPMENT
DISPOSITIF ET PROCEDE POUR LE DEVELOPPEMENT LIQUIDE ELECTROPHORETIQUE

(30) Priorität: 29.07.2003 DE 10334532
(43) Veröffentlichungstag der Anmeldung: 26.04.2006
(73) Patentinhaber: OCÉ Printing Systems GmbH, 85586 Poing (DE)
(72) Erfinder: BERG, Martin, 81669 München (DE); MAESS, Volkhard, 85652 Pliening (DE); SCHLEUSENER, Martin, 66640 Namborn (DE)
(74) Vertreter: Schaumburg, Thoenes, Thurn, Landskron, Eckert
(86) Internationale Anmeldenummer: PCT/EP2004/008530
(87) Internationale Veröffentlichungsnummer: WO 2005/013013

(56) Entgegenhaltungen:
- EP-A- 1 090 756
- EP-A- 1 097 813
- WO-A-01/92968
- GB-A- 2 023 503
- US-A- 4 411 514
- US-A- 5 258 809
- US-B1- 6 219 516
- PATENT ABSTRACTS OF JAPAN Bd. 1999, Nr. 02, 26. Februar 1999 (1999-02-26) & JP 10 296958 A (MAN ROLAND DRUCKMAS AG), 10. November 1998 (1998-11-10)
- PATENT ABSTRACTS OF JAPAN Bd. 0061, Nr. 08 (P-123), 18. Juni 1982 (1982-06-18) & JP 57 040268 A (FUJI XEROX CO LTD), 5. März 1982 (1982-03-05)
- PATENT ABSTRACTS OF JAPAN Bd. 2000, Nr. 25, 12. April 2001 (2001-04-12) -& JP 2001 235945 A (RICOH CO LTD), 31. August 2001 (2001-08-31)
- PATENT ABSTRACTS OF JAPAN Bd. 1997, Nr. 09, 30. September 1997 (1997-09-30) -& JP 09 127842 A (NIPPON STEEL CORP), 16. Mai 1997 (1997-05-16)
- PATENT ABSTRACTS OF JAPAN Bd. 2002, Nr. 06, 4. Juni 2002 (2002-06-04) -& JP 2002 046912 A (HITACHI KOKI CO LTD), 12. Februar 2002 (2002-02-12)

## Beschreibung

Zum ein- oder mehrfarbigen Bedrucken eines Aufzeichnungsträgers z.B. eines Einzelblattes oder eines bandförmigen Aufzeichnungsträgers aus verschiedensten Materialien, z.B. Papier oder dünnen Kunststoff- oder Metallfolien, ist es bekannt, auf einem Potentialbildträger, z.B. einem Fotoleiter, bildabhängig Potentialbilder (Ladungsbilder) zu erzeugen, die den zu druckenden Bildern, bestehend aus einzufärbenden und nicht einzufärbenden Bereichen, entsprechen. Die einzufärbenden Bereiche (im folgenden Bildstellen genannt) der Potentialbilder werden mit einer Entwicklerstation (Einfärbestation) durch Toner sichtbar gemacht. Anschließend wird das Tonerbild auf den Aufzeichnungsträger (auch Bedruckstoff oder Endbildträger genannt) umgedruckt.

Zum Einfärben der Bildstellen kann dabei entweder Trockentoner oder Toner enthaltender Flüssigentwickler verwendet werden.

Ein Verfahren zur elektrophoretischen Flüssigentwicklung (elektrografische Entwicklung) in digitalen Drucksystemen ist z.B. aus EP 0 756 213 B1 oder EP 0 727 720 B1 bekannt. Das dort beschriebene Verfahren ist auch unter dem Namen HVT (High Viscosity Technology) bekannt. Dabei wird als Flüssigentwickler eine Silikonöl enthaltende Trägerflüssigkeit mit darin dispergierten Farbteilchen (Tonerteilchen) verwendet. Die Tonerteilchen haben typischerweise eine Partikelgröße von weniger als 1 micron. Näheres hierzu ist aus der EP 0 756 213 B1 oder EP 0 727 720 B1 entnehmbar, die Bestandteil der Offenbarung der vorliegenden Anmeldung sind. Dort sind elektrophoretische Flüssigentwicklungsverfahren der genannten Art mit Silikonöl als Trägerflüssigkeit mit darin dispergierten Tonerteilchen beschrieben und zudem eine Entwicklerstation aus einer oder mehreren Entwicklerwalzen zum Benetzen des Bildträgerelementes mit Flüssigentwickler entsprechend den Potentialbildern auf dem Bildträgerelement. Über eine oder mehrere Transferwalzen wird dann das entwickelte Potentialbild auf den Aufzeichnungsträger übertragen.

Weiterer Stand der Technik ist aus WO 01/92968, EP 1090756 und US 4411514 bekannt.

Das durch die Erfindung zu lösende Problem besteht darin, eine elektrografische Druckvorrichtung und ein Verfahren anzugeben, mit der eine variable Druckgeschwindigkeit bei konstanter Druckqualität realisiert werden kann.

Dieses Problem wird mit einer Druckvorrichtung gemäß den Merkmalen des Anspruchs 1 und mit einem Verfahren mit den Merkmalen nach Anspruch 12 gelöst.

Die Druckvorrichtung hat den Vorteil, dass eine Änderung der Druckgeschwindigkeit stufenlos und in einem weiten Bereich ohne Verminderung der Druckqualität möglich ist.

Erfindungsgemäß wird eine Druckvorrichtung vorgesehen, bestehend aus einem bilderzeugenden System, das auf einem Bildträgerelement (z. B. Fotoleiter) ein elektronisches Ladungsbild erzeugt, welches mittels einer Entwicklerstation durch geladene Farbstoffteilchen (Tonerteilchen) sichtbar gemacht wird und danach auf einen Aufzeichnungsträger oder Endbildträger (z. B. Papier) übertragen und auf diesem fixiert wird.

Bei einer solchen Druckvorrichtung ist es möglich,
- die Geschwindigkeit des Bildträgerelementes kontinuierlich von 0 bis zur Grenzgeschwindigkeit durchzuvariieren;
- die elektronische Zeichengenerierung und ggf. die Aufladeintensität der Geschwindigkeit des Bildträgerelementes anzupassen (hinsichtlich Informationsort und Energie pro Fläche), so dass z. B. beim elektrografischen Prozess das Ladungsbild bzgl. Form und Potentialwerten unabhängig von der Geschwindigkeit des Bildträgerelementes immer in gleicher Weise entsteht;
- die Entwicklung des Ladungsbildes mit einem Verfahren durchzuführen, das es erlaubt, die Signalverteilung auf dem Bildträgerelement unabhängig von dessen Geschwindigkeit zu entwickeln (beim elektrografischen Prozess bedeutet dies, dass während des Entwicklungsprozesses gleiche Potentialverteilungen auf dem Bildträgerelement immer die gleichen Tonerverteilungen auf dem Ladungsbild erzeugen).

Für den Fall, dass die Entwicklung des Ladungsbildes nicht vollständig unabhängig von der Geschwindigkeit des Bildträgerelementes ist, können die Prozessparameter (z. B. Fotoleiterpotential, Lichtenergie, Hilfspotential über dem Entwicklerspalt, Tonerkonzentration, bzw. Hilfspotentiale für Übertragung auf den Endbildträger) derart variiert werden, dass die Tonerbildablagerung auf dem Bildträgerelement bzw. dem Endbildträger bei unterschiedlicher Geschwindigkeit nahezu identisch wird. Die zu beeinflussenden Parameter sind vorzugsweise über einen oder mehrere Regelprozesse miteinander zu koppeln.

Vorzugsweise wird ein Entwicklungsverfahren eingesetzt, das von Natur aus eine bis zur Grenzgeschwindigkeit des Bildträgerelementes unabhängige Tonerablagerung erzeugt. Dies geschieht z. B. durch eine Flüssigentwicklung, bei der in einer hochohmigen Trägerflüssigkeit (z. B. Silikonöl) feine Tonerteilchen (vorzugsweise ca. 1 µm Durchmesser oder kleiner) dispergiert sind, wobei die Konzentration der Tonerteilchen so hoch wählbar ist, dass sich in einem dünnen Entwicklerspalt (vorzugsweise 5 bis 10µm) zwischen Bildträgerelement und einer Entwicklerwalze so viele Tonerteilchen befinden, dass bei vollständiger (bzw. nahezu vollständiger) Ablagerung aller im Entwicklerspalt befindlichen Tonerteilchen die gewünschte Einfärbung (optische Dichte bzw. Farbdichte) auf dem Bildträgerelement entsteht. Voraussetzung für die Funktion ist weiterhin, dass die Beweglichkeit der Tonerteilchen in dem Entwicklungsspalt mindestens so groß ist, dass während der Verweildauer der Tonerteilchen im Entwicklerspalt alle (oder fast alle) Tonerteilchen unter dem Einfluss der über den einzufärbenden Bereichen des Bildträgerelementes bestehenden elektrischen Feldstärke den Entwicklerspalt vollständig durchqueren und auf den einzufärbenden Bereichen auf der Oberfläche des Bildträgerelementes abgelagert werden sowie unter dem Einfluss der über den nicht einzufärbenden Bereichen des Bildträgers bestehenden elektrischen Feldstärke nicht oder nahezu nicht auf der Oberfläche des Bildträgers abgelagert werden.

Bei diesem Verfahren kann in Verbindung mit einer gezielten Einstellung der Tonerkonzentration in der Entwicklerflüssigkeit die jeweils erreichbare Maximaleinfärbung vorgewählt bzw. eingestellt werden. Damit kann in diesem Druckprozess eine bestimmte eingestellte Maximaleinfärbung bei variabler Druckgeschwindigkeit konstant gehalten werden.

Eine solche Entwicklerstation kann eine Entwicklerwalze aufweisen, die einen Flüssigentwickler am dem Bildträgerelement vorbeitransportiert derart, dass die Tonerablagerung auf dem Bildträgerelement unabhängig von dessen Geschwindigkeit ist.

Die Entwicklerstation kann so ausgeführt sein,
- dass benachbart dem Bildträgerelement eine Entwicklerwalze vorgesehen ist, die den Tonerteilchen aufweisenden Flüssigentwickler an dem Bildträgerelement vorbeiführt und von dem Tonerteilchen zum Bildträgerelement entsprechend den zuvor erzeugten Ladungsbilder übergehen,
- dass benachbart der Entwicklerwalze eine Rasterwalze angeordnet ist, in dessen Rasterung der Flüssigentwickler zur Entwicklerwalze transportiert wird,
- dass benachbart zur Rasterwalze eine eine Dosierrakel aufweisende Kammerrakel angeordnet ist, von der die Rasterwalze über die Dosierrakel den Flüssigentwickler übernimmt, deren Lage zur Rasterwalze einstellbar ist und die derart ausgebildet ist, dass die Dosierrakel von Flüssigentwickler überflutet ist.

Die Überflutung kann auf Grund der Schwerkraft des Flüssigentwicklers erreicht werden oder durch Einsatz von Überdruck.

Vorteilhaft ist, dass die Menge des von der Rasterwalze geförderten Flüssigentwicklers durch die Rasterung der Rasterwalze festgelegt werden kann. Dabei ist die Förderung des Flüssigentwicklers durch die Rasterwalze flächenbezogen und damit unabhängig von der Druckgeschwindigkeit, so dass bei unterschiedlichen Druckgeschwindigkeiten stets die gleiche Menge an Flüssigentwickler pro Flächeneinheit an die Entwicklerwalze herangeführt wird.

Günstig ist dann, wenn die Rasterwalze eine Rasterung aufweist, die die Förderung eines Volumens an Flüssigentwickler von 1 bis 40 cm³/m² (bezogen auf die Walzenoberfläche), vorzugsweise 5-20 cm³/m² ermöglicht.

Vorteilhaft ist es weiterhin, wenn die Entwicklerwalze eine elastische Beschichtung aufweist, die in Kontakt zum Bildträgerelement und zur Rasterwalze steht.

Die Kammerrakel kann eine auf der Umfangsfläche der Rasterwalze sitzende Kammer sein, mit zwei die Kammer abdichtenden Rakeln, nämlich eine Schließrakel am Eingang der Kammer in Drehrichtung der Rasterwalze gesehen, und eine Dosierrakel am Ausgang der Kammer in Drehrichtung der Rasterwalze gesehen, und mit zwei an dem Rand der Rasterwalze anliegenden seitlichen Dichtungen. Dabei kann die Zufuhr des Flüssigentwicklers in die Kammer durch eine oder mehrere Einlassöffnungen vorzugsweise über Pumpen erfolgen und die Abfuhr des Flüssigentwicklers aus der Kammer durch Einlass- oder Ablass-Öffnungen.

Mit dieser Druckervorrichtungkann die Zufuhr des Flüssigentwicklers zum Bildträgerelement vereinfacht werden.

Vorteile davon sind:
- der flexible Einsatz und / oder Anordnung einer Kammerrakel innerhalb der Vorrichtung (Entwicklerstation);
- die Vorrichtung ist geeignet zur Anwendung im Bereich (digitaler) elektrostatischer (elektrophoretischer) Druckverfahren;
- die kompakte Bauweise der Vorrichtung z.B. als wesentlicher Bestandteil eines kompakten Druckwerkes;
- eine Vorrichtung, die bei variablen Einbaupositionen in einer Druckeinrichtung identisch ist, und damit variable Druckerkonfigurationen ermöglicht.

Um einen Blasen freien Transport des Flüssigentwicklers zu gewährleisten, ist es zweckmäßig, die Kammerrakel derart zum Rastermittel anzuordnen, dass die Dosierrakel von Flüssigentwickler überflutet ist. Dasselbe Ergebnis ist erreichbar, wenn der Flüssigentwickler in der Kammerrakel einem Überdruck ausgesetzt ist, so dass die Dosierrakel von Flüssigentwickler überflutet ist.

Um den das inverse Restbild aufweisenden Flüssigentwickler von dem Entwicklermittel zu entfernen, kann eine Reinigungseinrichtung benachbart zum Entwicklermittel angeordnet werden, die das Restbild übernimmt. Die Reinigungseinrichtung kann eine Reinigungswalze aufweisen und ein Reinigungselement, z.B. eine Rakel, das von der Reinigungswalze den Flüssigentwickler abstreift.

Das Entwicklermittel kann ein Entwicklerband, vorzugsweise eine Entwicklerwalze sein. Das Rastermittel ist vorzugsweise eine Rasterwalze, kann aber auch ein Rasterband sein.

Die Menge des zur Entwicklerwalze transportierten Flüssigentwicklers kann auf einfache Weise durch die Rasterung der Rasterwalze beeinflusst werden. Vorteilhaft ist es, wenn die Rasterwalze eine Rasterung aufweist, die die Förderung eines Volumens an Flüssigentwickler von 1 bis 40 cm³/m² (bezogen auf die Walzenoberfläche), vorzugsweise 5-20 cm³/m² ermöglicht. Dabei ist die Förderung des Flüssigentwicklers durch die Rasterwalze flächenbezogen und damit unabhängig von der Druckgeschwindigkeit, so dass bei unterschiedlichen Druckgeschwindigkeiten stets die gleiche Menge an Flüssigentwickler pro Flächeneinheit an die Entwicklerwalze herangeführt wird.

Vorteilhaft ist es, dass die Entwicklerwalze, Rasterwalze und Reinigungswalze mit konstanten Geschwindigkeitsverhältnissen (Oberflächengeschwindigkeiten) rotieren können, vorzugsweise im Verhältnis 1:1:1. Dabei können die Bewegungsrichtungen der Oberflächen von Entwicklerwalze und Bildträgerelement gleichläufig oder gegenläufig sein, die Entwicklerwalze und Rasterwalze gleichläufig oder gegenläufig drehen, die Entwicklerwalze und Reinigungswalze gleichläufig oder gegenläufig.

Um den Übergang von Flüssigentwickler günstig zu beeinflussen, kann an die Entwicklerwalze und das Bildträgerelement jeweils ein Potential zur gezielten Feldwirkung auf die geladenen Tonerteilchen angelegt werden. Dies gilt auch zwischen Entwicklerwalze und Reinigungswalze sowie zwischen Rasterwalze und Entwicklerwalze.

Um den Übergang von Flüssigentwickler weiterhin günstig zu beeinflussen, ist es zweckmäßig, die Entwicklerwalze mit einer elastischen Beschichtung zu versehen, um definierte Wirkzonen zu den benachbarten Elementen zu schaffen. Dann entsteht die Wirkzone durch eine definierte Verformung der elastischen Beschichtung der Entwicklerwalze vorzugsweise über Federkraft-Zustellung zu den benachbarten Elementen (Bildträgerelement; Reinigungswalze; Rasterwalze). Eine Wirkzone entsteht auch durch die inkompressible Schicht des Flüssigentwicklers, die den Abstand zwischen Entwicklerwalze und Bildträgerelement, Entwicklerwalze und Reinigungswalze und Entwicklerwalze und Rasterwalze festlegt.

Die Kammerrakel kann eine auf der Umfangsfläche der Rasterwalze sitzenden Kammer, zwei die Kammer abdichtende Rakeln, eine Schließrakel am Eingang der Kammer in Drehrichtung der Rasterwalze gesehen, eine Dosierrakel am Ausgang der Kammer in Drehrichtung der Rasterwalze gesehen, und zwei am dem seitlichen Rand der Rasterwalze anliegende seitliche Dichtungen aufweisen. Die Zufuhr des Flüssigentwicklers in die Kammer kann durch eine oder mehrere Einlassöffnungen vorzugweise über Pumpen erfolgen; die Abfuhr des Flüssigentwicklers aus der Kammer durch Einlass- oder Ablass-Öffnungen, wobei die Einlass- oder Ablass-Öffnungen je nach Einbaulage zur Rasterwalze tauschbar sein sollten.

Zur Vermeidung des Einschlusses von Luftblasen in ungünstiger Einbaulage, z.B. die Dosierrakel liegt oberhalb der Schließrakel in Schwerkraftrichtung, und um höherviskosen Flüssigentwickler (z.B. 1000 mPa*S) verarbeiten zu können, kann ein leichter Überdruck in der Kammer erzeugt werden.

Vorteilhaft ist, dass die Einbaulage der Kammerrakel an der Rasterwalze variierbar ausgeführt wird. Ebenso kann die Einbaulage der Reinigungseinrichtung an der Entwicklerwalze variierbar ausgeführt sein.

Besonders vorteilhaft ist der Einsatz der Vorrichtung als Entwicklerstation in einer elektrophoretischen Druckeinrichtung. Besonders vorteilhaft ist dann, dass in der Entwicklerstation die Entwicklerwalze, die Rasterwalze und die Reinigungswalze unter einem konstanten Winkel zueinander angeordnet werden können, so dass die Anordnung von Entwicklerstationen um ein z.B. walzenförmiges Bildträgerelement unter verschiedenen Winkellagen möglich wird, ohne die Zuordnung von Entwicklerwalze, Rasterwalze, Reinigungswalze zueinander zu ändern, d. h. Entwicklerstationen gleichen Aufbaus können ohne Änderung an unterschiedlichen Positionen entlang des Bildträgerelementes angeordnet werden. Dieser Vorteil wird noch dadurch erhöht, dass die Winkellage der Kammerrakel an der Rasterwalze veränderbar ist.

Damit können Druckmodule geschaffen werden, die jeweils eine Entwicklerstation und ein Bildträgerelement aufweisen, die entlang eines umgelenkten Aufzeichnungsträgers unter verschiedenen Winkellagen angeordnet werden können, wobei die Anordnung von Kammerrakel, Rasterwalze und Entwicklerwalze zueinander in der Entwicklerstation erhalten bleibt. Das Druckmodul kann zusätzlich eine Transferwalze aufweisen, die z.B. die Tonerbilder vom Bildträgerelement zum Aufzeichnungsträger überträgt.

Vorteile davon sind:
- Die Geschwindigkeit der Entwicklung ist flexibel anpassbar je nach Einsatzzweck, Anfahren, Stoppen durch Zufuhr des Flüssigentwicklers über die Rasterwalze.
- Der einfache Aufbau (z.B. nur drei Walzen) ermöglicht eine kompakte Bauform und damit kompakte Druckwerksgestaltungen.
- Das Dosierverhalten einer Kammerrakel ist im großen Bereich weitgehend viskositätsunabhängig (0,5 - 1000 mPa*s) und bewirkt damit:
   - eine stabile Verarbeitung unterschiedlicher Konzentrationen des Flüssigentwicklers und damit hohe Prozessstabilität;
   - die Nutzung gleich aufgebauter Entwicklerstationen für unterschiedlichen Flüssigentwickler (z.B. für unterschiedliche Applikationen).

Die Druckvorrichtung zum Bedrucken eines Bedruckstoffes kann aus einer Kombination von einem oder mehreren Druckwerken mit einem gemeinsamen Bedruckstoffführungswerk sowie mit einem zentralen Steuerwerk zur Koordinierung der Abläufe in den Druckwerken, im Bedruckstoffführungswerk sowie in evtl. angeschlossenen Geräten der Bedruckstoff- Vor- oder Nachverarbeitung bestehen.

Die Kombination von im wesentlichen baugleichen (Querschnittsanordnung gleich, Tiefe entsprechend der zu verarbeitenden Bedruckstoffbreite), kompakten und leicht handhabbaren Druckmodulen zu einer Druckvorrichtung mit jeweils unterschiedlichen Bedruckstoffführungswerken, sowohl für "Continuous Feet" (Druck auf Endlos-Bedruckstoffbahn) als auch für "Cut Sheet" (Einzelblatt- bzw. Bogendruck) ermöglicht die flexible Gestaltung verschiedenster Druckvorrichtungen: von S/W (Schwarz/weiß)- Simplex- über S/W- Duplex-, YMCK (Yellow, Magenta, Cyan, Black)- Vollfarbe-Simplex- bis zu komplexen Vollfarb- Duplex-Druckern mit vier oder mehr Druckwerken auf jeder Bedruckstoffseite. Neben dem unkomplizierten Aufbau der komplexen Druckvorrichtungen beim Hersteller ist die vergleichsweise leichte Um- und Aufrüstbarkeit vorhandener. Druckvorrichtungen beim Kunden vorteilhaft. Der Einsatz baugleicher Module, insbesondere in den Druckwerken, ermöglicht zusätzlich die kostengünstige Herstellung durch große Stückzahlen.

Vorteilhafte Eigenschaften der Druckwerke und Bedruckstoffwerke sind:
- Großer Geschwindigkeitsbereich (z.B. 0,3 bis 3 m/s);
- Bedruckstoffbreite vorteilhafterweise bis mindestens 22 Zoll, schmaler ist aber möglich;
- Durchstimmbare Geschwindigkeit während des laufenden Druckbetriebs im gesamten Geschwindigkeitsbereich;
- Kompakte Bauform der Druckwerke (z.B. (50x100)cm² Querschnitt, Tiefe entsprechend Hedruckstoffbreite);
- Leichte Handhabbarkeit der Druckwerke beim Ein- und Ausbau in bestehende Druckvorrichtungen (Um- bzw. Aufrüstung), ggf. durch geeignete Hilfsdruckvorrichtungen.

Im folgenden werden anhand der Figuren die verschiedenen Aspekte der Erfindung beschrieben, die für sich allein und in Kombination die Erfindung repräsentieren.

Es zeigen:
- Fig. 1: eine Darstellung der Entwicklerstation bei einer ers- ten Position zum Bildträgerelement;
- Fig. 2: eine Darstellung der Entwicklerstation bei einer zwei- ten Position zum Bildträgerelement;
- Fig. 3: eine Darstellung der Entwicklerstation bei einer drit- ten Position zum Bildträgerelement;
- Fig. 4: eine Darstellung der Entwicklerstation bei unter- schiedlicher Anordnung der Kammerrakel zur Rasterwal- ze;
- Fig. 5: eine Darstellung von Druckmodulen mit Entwicklerstati- onen um einen Aufzeichnungsträger;
- Fig. 6: ein einzelnes Druckwerk, das als Modul zu einer Druck- vorrichtung zusammen gesetzt werden kann;
- Fig. 7: eine Druckvorrichtung zum Bedrucken von Endlos- Be- druckstoffbahnen;
- Fig. 8: eine Druckvorrichtung zum Bedrucken von Einzelblättern (cut sheet).

Vorrichtung zum Transport von Flüssigentwickler zu einem Bildträgerelement beim elektrophoretischen Digitaldruck

Aufbau einer Entwicklerstation E nach Figur 1:
Die Entwicklerstation E der Figur 1 weist auf:
   - Eine Entwicklerwalze 203 mit einer elastischen Beschichtung 206; selbstverständlich können auch mehrere Entwicklerstationen vorgesehen werden;
   - eine Rasterwalze 202 mit einer Rasterung aus darauf angeordneten Vertiefungen (Näpfchen), es können auch mehrere Rasterwalzen vorgesehen werden; die Rasterung kann je nach Anwendungsfall unterschiedlich ausgeführt sein;
   - eine in ihrer Position gegenüber der Rasterwalze veränderbare Kammerrakel 201;
   - eine Reinigungseinrichtung mit einer Reinigungswalze 204 und einem Reinigungselement 205.

Die Entwicklerwalze 203 kontaktiert ein Bildträgerelement F, z.B. einen Fotoleiter aus einem Fotoleiterband oder eine Walze, mit darauf angeordneter Fotoleiterschicht. Weiterhin kann eine Transferwalze 121, Fig. 5, zur Übertragung des mit Flüssigtoner eingefärbten Tonerbildes von dem Bildträgerelement F auf einen bandförmigen Aufzeichnungsträger 1 bzw. einen blattförmigen Aufzeichnungsträger vorgesehen sein.

Verwendet werden kann ein für elektrophoretische Entwicklung geeigneter Flüssigentwickler mit darin verteiltem Farbmittel (Tonerteilchen) wie er z.B. aus EP 0 756 213 B1 oder EP 0 727 720 B1 bekannt ist.

Die Zufuhr des Flüssigentwicklers zur bildmäßigen Einfärbung des Bildträgerelements F mit Tonerteilchen erfolgt über die Kammerrakel 201 und die Rasterwalze 202 zur Entwicklerwalze 203. Die Reinigung des inversen Restbildes von der Entwicklerwalze 203 wiederum erfolgt durch dessen Übertragung auf die Reinigungswalze 204 und Entfernung des Flüssigentwicklers von der Reinigungswalze 204 durch ein Reinigungselement 205, z.B. eine Rakel. Von der Reinigungseinrichtung 204, 205 kann der entfernte Flüssigentwickler zu einem Vorratsbehälter für Flüssigentwickler zurückgeführt werden (nicht dargestellt).

Die Entwicklerwalze 203, die Rasterwalze 202 und die Reinigungswalze 204 rotieren vorteilhafter Weise mit konstanten Geschwindigkeitsverhältnissen zu einander (Oberflächengeschwindigkeiten), vorzugsweise im Verhältnis 1:1:1. Die Drehrichtung der Entwicklerwalze 203 und des Bildträgerelementes F kann gleichläufig oder gegenläufig sein, die der Entwicklerwalze 203 und der Rasterwalze 202 sowie der Entwicklerwalze 203 und der Reinigungswalze 204 kann gleichläufig oder gegenläufig sein. An sie können definierte Potentiale zur gezielten Feldwirkung auf die geladenen Tonerteilchen angelegt werden.

Die Entwicklerwalze 203 hat eine elastische Beschichtung 206 und steht im Kontakt zum Bildträgerelement F, zur Rasterwalze 202 und zur Reinigungswalze 204.

Die Rasterwalze 202 ist in ihrer Rasterung angepasst zur Förderung eines Volumens an Flüssigentwickler von 1 bis 40 cm³/m² (bezogen auf die Walzenoberfläche), vorzugsweise 5-20 cm³/m²_{.}

Die Förderung von Flüssigentwickler ist zudem flächenbezogen und damit unabhängig von der Druckgeschwindigkeit, d.h. bei unterschiedlichen Druckgeschwindigkeiten kann stets die gleiche Menge an Flüssigentwickler pro Flächeneinheit der Entwicklerwalze 203 zugeführt werden.

Die Ausbildung definierter Wirkzonen für den Übergang von Flüssigentwickler zwischen Entwicklerwalze 203 und Bildträgerelement F, Entwicklerwalze 203 und Reinigungswalze 204 und Entwicklerwalze 203 und Rasterwalze 202 kann auf verschiedene Weise erreicht werden:
- durch definierte Verformung der elastischen Beschichtung 206 der Entwicklerwalze 203 vorzugsweise über Federkraft-Zustellung zu benachbarten Elementen, wie z.B. Bildträgerelement F, Rasterwalze 202 oder Reinigungswalze 204;
- durch die inkompressible Schicht des Flüssigentwicklers zwischen Entwicklerwalze 203 und Bildträgerelement F, Entwicklerwalze 203 und Reinigungswalze 204 oder Entwicklerwalze 203 und Rasterwalze 202.

Aufbau und Anordnung der Kammerrakel (201), insbesondere nach Fig. 4:
Die Kammerrakel 201 ist für den Offsetdruck aus Kipphan, Handbuch der Printmedien, Springer Verlag, 2000, bekannt. Ihr Einsatz für den eletrophoretischen digitalen Druck bei unterschiedlichen Lagen der Entwicklerstation 200 zum Bildträgerelement F ergibt sich aus den Fig. 1 bis 4.

Die Kammerrakel 201 ist eine auf der Umfangsfläche der Rasterwalze 202 sitzende Kammer 207, die abgedichtet ist durch zwei Rakeln, der Schließrakel R1 am Eingang der Kammer 207 in Drehrichtung der Rasterwalze 202 gesehen, der Dosierrakel R2 am Ausgang der Kammer 207 in Drehrichtung der Rasterwalze 202 gesehen, und zwei Dichtungen zur Abdichtung zum seitlichen Rand der Rasterwalze 202 (in den Figuren nicht sichtbar). Die Zufuhr des Flüssigentwicklers in die Kammer 207 der Kammerrakel 201 kann durch eine oder mehrere Öffnungen vorzugsweise über Pumpen erfolgen. Die Abfuhr des Flüssigentwicklers aus der Kammer 207, z.B. vorteilhaft zur besseren Durchmischung des Flüssigentwicklers, und die Entleerung der Kammer 207 kann entweder über Einlass- oder Ablass-Öffnungen erfolgen. Dabei ist ein Tausch der Einlass- oder Ablass-Öffnungen je nach Einbaulage der Kammerrakel 201 (Fig. 2, Fig. 3, Fig. 4) möglich (in den Fig. 2 und 3 bezeichnet g die Wirkungsrichtung der Schwerkraft und damit deren Einfluss auf den Flüssigkeitsspiegel in der Kammerrakel 201).

Die Winkellage der Kammerrakel 201 zur Rasterwalze 202 ist dadurch begrenzt, dass sich die Dosierrakel R2 immer unter der Oberfläche des Flüssigentwicklers befinden muss (dies dient der Luftblasen freien Befüllung der Näpfchen der Rasterung der Rasterwalze 202).

Optional kann die Erzeugung eines leichten Überdrucks in der Kammerrakel 201 dazu verwendet werden, um die Dosierrakel R2 unterhalb der Flüssigkeitsoberfläche zu halten. Diese Lösung ist außerdem geeignet zur Verarbeitung von höherviskosem Flüssigentwickler (z.B. 1000 mPa*s).

Die Einbaulagen der Kammerrakel 201 zur Rasterwalze 202 sind wählbar, wie die Fig. 4 zeigt. Die Rasterwalze 202 zusammen mit der Kammerrakel 201 kann zur Entwicklerwalze 203 je nach Einbaulage der Entwicklerwalze 203 so angeordnet werden, dass die Dosierrakel R2 mit Flüssigentwickler überflutet ist, Fig. 1 bis 4. Folgende Ausführungsformen sind vorteilhaft:
- eine Ausführungsform sieht konstante Winkel zwischen Entwicklerwalze 203, Reinigungswalze 204 und Rasterwalze 202 vor und ermöglicht eine Anordnung um das Bildträgerelement F herum in verschiedenen Winkeln;
- eine Erweiterung der Einbaulagen ergibt sich durch die zusätzliche Möglichkeit, die Winkellage der Kammerrakel 201 an der Rasterwalze 202 zu verändern, Fig. 4.

Fig. 5 zeigt eine Anordnung einer Vielzahl von Druckmodulen (PM) z.B. in einer digitalen Farbdruckeinrichtung. Hier sind Druckmodule PM jeweils mit einem Bildträgerelement F, einer Entwicklerstation (in Fig. 5 mit E bezeichnet) und einer Transferwalze 121, die das Tonerbild von dem Bildträgerelement F zu einem Aufzeichnungsträger 1 übertragt, um den Aufzeichnungsträger 1, der durch eine Umlenkwalze 2 umgelenkt wird, angeordnet. Der Aufbau der Entwicklerstationen E entsprechend Fig. 1 bis 4 erlaubt es, baugleiche Druckmodule PM im Umlenkbereich des Aufzeichnungsträgers 1 unter verschiedenen Winkel anzuordnen. Dies wird insbesondere durch den Einsatz von Kammerrakeln 201 zur Zufuhr des Flüssigentwicklers zum Bildträgerelement F erreicht, da damit der Einsatz der baugleichen Entwicklerstationen E an verschiedenen Einbaupositionen (Simplex. Duplex, horizontal, vertikal, Winkelbereich >120° bei Satellitenanordnung) der Druckeinrichtung möglich ist; siehe Fig. 5 für eine digitale Farbdruckeinrichtung mit mehreren Entwicklerstationen E1-E5 entsprechend den gewünschten Farbauszügen. Dabei kann der Winkelbereich durch zusätzlich einstellbare Positionen der Kammerrakel 201 (und der Reinigungseinrichtung 204, 205) über eine Einstelleinrichtung oder durch einstellbare Ausgestaltung von Kammerrakel 201 und Reinigungseinrichtung 204, 205 (Fig. 2, Fig. 3) verändert werden.

### Modular aufgebaute Druckvorrichtung

Im folgenden besteht ein Drucksystem aus einer Kombination von mehreren hintereinander angeordneten Druckwerken 100 mit einem gemeinsamen Bedruckstoffführungswerk 200. An dem Drucksystem können Maschinen der Bedruckstoffvor- bzw. nachverarbeitung angeschlossen sein. Ein zentrales Steuerwerk 400 zur Koordinierung der Abläufe in den Druckwerken 100 und in dem Bedruckstoffführungswerk 200 ist zudem vorgesehen.

Die Druckwerke 100 sind als miteinander kombinierbare Module ausgeführt, die baugleich, kompakt und leicht handhabbar sind. Sie sind an die Breite des Bedruckstoffs 1 anpassbar .

Aufbau eines Einzelmoduls = Druckwerk 100:
Im Ausführungsbeispiel sind die Druckwerke 100 als elektrografische Druckwerke ausgeführt, wie sie z.B. aus EP 0 727 720 B1 bekannt sind. Sie weisen eine Druckeinheit 110 mit einem Bilderzeugungselement 111, einer Ladestation 112, einer Bildbelichtungsstation 113, einer Entwicklerstation 114 und einer Bilderzeugungselement- Reinigungsstation 115 auf. Das Bilderzeugungselement 111 kann einen Fotoleiter, wie eine Fotoleitertrommel oder ein Fotoleiterband aufweisen. Die Belichtungsstation 113 kann ein LED- Zeichengenerator oder Laser sein. Die Entwicklerstation 114 kann als elektrophoretische Flüssigentwicklerstation realisiert sein.
Beispielsweise kann die Entwicklerstation 114 eine Entwicklerwalze aufweisen, die einen Flüssigentwickler an dem Bilderzeugungselement 111 vorbeitransportiert derart, dass die Tonerablagerung auf dem Bilderzeugungselement 111 unabhängig von dessen Geschwindigkeit ist. Als Flüssigentwickler kann eine hochohmige Trägerflüssigkeit vorgesehen werden, in der Tonerteilchen dispergiert sind. Beispiel einer derartigen Trägerflüssigkeit ist Silikonöl. Die Tonerteilchen können vorzugsweise einen Durchmesser von ca. 1 µm aufweisen.

Zudem wird die Tonerkonzentration in dem Flüssigentwickler derart gewählt, dass sich im Entwicklerspalt zwischen Entwicklerwalze und Bilderzeugungselement 111 so viele Tonerteilchen befinden, dass bei vollständiger Ablagerung aller oder nahezu aller im Entwicklerspalt befindlichen Tonerteilchen die gewünschte Einfärbung der Ladungsbilder entsteht. Vorzugsweise sollte der Entwicklerspalt 5 bis 10 µm betragen und die Beweglichkeit der Tonerteilchen in dem Entwicklerspalt derart sein, dass während der Verweildauer der Tonerteilchen im Entwicklerspalt möglichst alle Tonerteilchen unter dem Einfluss der über dem einzufärbenden Bilderzeugungselement 111 bestehenden elektrischen Feldstärke den Entwicklerspalt überqueren und auf der einzufärbenden Oberfläche des Bilderzeugungselementes 111 abgelagert werden.

Eine vorteilhafte Entwicklerstation 114 kann folgenden Aufbau haben, Fig. 4:
- Benachbart dem Bilderzeugungselement 111 (F) ist eine Entwicklerwalze 203 angeordnet, die den Tonerteilchen aufweisenden Flüssigentwickler an dem Bilderzeugungselement 111 (F) vorbeiführt und von dem Tonerteilchen zum Bilderzeugungselement 111 (F) entsprechend den zuvor erzeugten Ladungsbildern übergehen.
- Benachbart der Entwicklerwalze 203 ist eine Rasterwalze 202 angeordnet, in dessen Rasterung der Flüssigentwickler zur Entwicklerwalze 203 transportiert wird.
- Benachbart zur Rasterwalze 202 ist eine eine Dosierrakel R2 aufweisende Kammerrakel 201 angeordnet, von der die Rasterwalze 202 über die Dosierrakel R2 den Flüssigentwickler übernimmt, deren Lage zur Rasterwalze 202 einstellbar ist und die derart ausgebildet ist, dass die Dosierrakel R2 von Flüssigentwickler überflutet ist.

Das Druckwerk 100 weist weiterhin eine Transfereinheit 120 auf aus einem Transferelement 121, vorzugsweise einer Transferwalze oder einem Transferband, und aus einer Umdruckstation 123 mit einer oder mehreren Walzen. Die Umdruckstation 123 kann mit Umdruckhilfsmitteln vorzugsweise einer Koronaeinrichtung kombiniert sein.

Weiterhin kann die Transfereinheit 120 eine Tonerbild- Konditionierstation 122 aufweisen, vorzugsweise eine Walze oder ein Band im Kontakt mit dem Transferelement 121, die ggf. elektrisch einstellbar oder temperierbar sind. Zudem kann die Transfereinheit 120 eine Reinigungsstation 124 zur Reinigung des Transferelementes 121 enthalten, die z.B. als eine Blade-Walzen- oder Vlies- Reinigung realisiert ist.

Das Druckwerk 100 weist weiterhin eine Druckwerk- Ansteuereinheit 130 auf mit einer Leistungselektronik 131 und einer Digitalelektronik 132. Die Leistungselektronik 131 ist den Motorsteuerungen und Hochspannungsversorgungen der Druckeinheit 110 bzw. der Transfereinheit 120 zugeordnet, die Digitalelektronik 132, z.B. eine Mikroprozessorsteuerung, dient zur Realisierung von Prozessregelungen im Zusammenspiel mit dem zentralen Steuerwerk 400 (Fig. 7), vorzugsweise der Signalverarbeitung einschließlich der Schnittstellensteuerung zu Sensoren der Druckeinheit 110 bzw. der Transfereinheit 120.

Das Druckwerk 100 kann zudem eine Neben- und Hilfsprozess-Einheit 140 aufweisen mit einer Farbmittel-Zufuhrstation 141, und / oder mit einer Bedruckstoff-Konditionierstation 142 vorzugsweise zur Papierbefeuchtung, und/ oder mit einer Filter- und Absaugstation 143 vorzugsweise für die Entwicklerstation oder für die Koronaeinrichtung.

Schließlich weist das Druckwerk 100 eine Bilddaten-Verarbeitungseinheit 150, einen Controller, auf.

Aufbau der modular aufgebauten Druckvorrichtung:
Der Aufbau einer Druckvorrichtung zum Bedrucken einer Endlos-Bedruckstoffbahn 1 ("Continuous Feet") ergibt sich aus Fig. 7. Hier sind Druckwerke 100 hintereinander geschaltet variierbar in der Anzahl entsprechend der zu erfüllenden Aufgabe. Gemeinsam ist den Druckwerken 100 das Bedruckstoffführungswerk (200). Dieses weist eine Bedruckstoffführungseinheit 220 innerhalb der Druckwerke 100, eine Bedruckstoffbahn- Spannungserzeugungsstation 211, und / oder eine Bedruckstoffbahn-Ausrichtstation 212, und / oder eine Bedruckstoffbahn-Abzugsstation 213 auf.

Die Bedruckstoffbahn- Spannungserzeugungsstation 211 kann eine Unterdruckbremse oder ein Omega- Zug sein, die am Eingang des Drucksystems angeordnet ist. Die Bedruckstoffbahn-Ausrichtstation 212 kann als Schwenkrahmen realisiert sein, der ebenfalls am Eingang des Drucksystems angeordnet ist. Die Bedruckstoffbahn-Abzugsstation 213 kann ein Förderwalzenpaar sein, das am Ausgang des Drucksystems angeordnet ist.

Zwischen den Druckwerken 100 und / oder am Ausgang des Drucksystems kann mindestens eine Druckbildkonditioniereinheit vorgesehen sein. Zwischen den Druckwerken 100 kann als Druckbildkonditioniereinheit jeweils eine Einheit zur Zwischenfixierung 231 angeordnet sein, am Ausgang des Drucksystems eine Fixierstation 232, vorzugsweise eine IR-Strahlungsfixierung oder Hitze-Druck-Fixierung. Die Einheit zur Zwischenfixierung 231 kann z.B. bei einem nach dem elektrophoretischen Prinzip arbeitenden Druckwerk 100 auch weggelassen werden.

Weiterhin kann am Ausgang des Drucksystems eine Glanzstation 233 vorgesehen werden.

Zur Steuerung des Bedruckstoffführungswerkes 200 ist mindestens eine elektronische Ansteuereinheit 240 vorgesehen
- mit einer Leistungselektronik 241, vorzugsweise für Motorsteuerungen und Hochspannungsversorgungen innerhalb des Bedruckstoffführungswerkes 200,
- und / oder mit einer Digitalelektronik 242 (z.B. Mikroprozessorsteuerung) zur Realisierung der Regelabläufe zur Steuerung oder Regelung der Bedruckstoffführung im Zusammenspiel mit dem zentralen Steuerwerk 400 und/ oder zur Signalverarbeitung einschließlich Steuerung der Schnittstellen zu Sensoren des Bedruckstoffführungswerkes 200, der Umdruckeinheit(en) 123 sowie der Druckbild-Konditionier-Einheiten 231, 232, 233.

Der Aufbau der modularen Druckvorrichtung für den Druck von Einzelblättern (Cut sheet) kann Fig. 8 entnommen werden. Im folgenden werden nur die zu Fig. 7 unterschiedlichen Komponenten erläutert, für die gleichen Komponenten wird auf die Erläuterung zu Fig. 7 verwiesen. Dabei ist zu bemerken, dass gleich zugeordnete Bezugesziffern statt einer "2" am Anfang eine "3" aufweisen.

Ein Unterschied zu Fig. 7 ist in dem Bedruckstoffführungswerk 300 zu sehen. Dieses muss für Einzelblatt-/ Bogendruck geeignet sein. Das Bedruckstoffführungswerk 300 weist eine Bedruckstoffführungseinheit 310 mit einem Transportband 311 auf, auf dem die Einzelblätter oder Bogen 1 aufliegen und durch das diese durch das Drucksystem hindurch bewegt werden. Weiterhin ist eine Ansteuereinheit 340 vorgesehen, deren Aufgaben der der Ansteuereinheit 240 entsprechen. Auf diese wird verwiesen.

Sowohl bei der Druckvorrichtung nach Fig. 7 als auch bei Fig. 8 ist ein zentrales Steuerwerk 400 vorgesehen. Dieses enthält
- eine zentrale Leistungselektronik 410,
- eine zentrale elektronische Drucker-Ansteuereinheit 420. Die zentrale Ansteuereinheit 420 steuert
- die Schnittestelle zur Bedruckstoff- Vor- und Nachverarbeitung,
- und / oder die Schnittstelle zu den Druckwerken 100,
- und / oder die Schnittstelle zum Bedruckstoffführungswerk 200 oder 300,
- und / oder die zentrale Druckersteuerung zur zeitgerechten Koordinierung aller Abläufe im Drucksystem sowie der gesamten Druckstraße.

Die zentrale Leistungselektronik 410 weist ein Netzspannungs-Schalter - und Sicherungssystem sowie die zentrale Stromversorgung des Drucksystems auf.

c) Wesentlicher Aspekt der Erfindung: - Elektrografische Druckvorrichtung variabler Druckgeschwindigkeit:
Im Ausführungsbeispiel der Fig. 6 ist ein Druckwerk 100 als elektrografisches Druckwerke ausgeführt, wie es z.B. aus EP 0 727 720 B1 bekannt ist. Es weist eine Druckeinheit 110 mit einem Bilderzeugungselement 111, einer Ladestation 112, einer Bildbelichtungsstation 113, einer Entwicklerstation 114 und einer Bilderzeugungselement- Reinigungsstation 115 auf. Das Bilderzeugungselement 111 kann einen Fotoleiter, wie eine Fotoleitertrommel oder ein Fotoleiterband aufweisen. Die Belichtungsstation 113 kann ein LED- Zeichengenerator oder Laser sein. Die Entwicklerstation 114 kann als elektrophoretische Flüssigentwicklerstation nach Fig. 2 realisiert sein.

Das Druckwerk 100 weist weiterhin eine Transfereinheit 120 auf aus einem Transferelement 121, vorzugsweise einer Transferwalze oder einem Transferband, und aus einer Umdruckstation 123 mit einer oder mehreren Walzen. Die Umdruckstation 123 kann mit Umdruckhilfsmitteln vorzugsweise einer Koronaeinrichtung kombiniert sein.

Weiterhin kann die Transfereinheit 120 eine Tonerbild- Konditionierstation 122 aufweisen, vorzugsweise eine Walze oder ein Band im Kontakt mit dem Transferelement 121, die ggf. elektrisch einstellbar oder temperierbar sind. Zudem kann die Transfereinheit 120 eine Reinigungsstation 124 zur Reinigung des Transferelementes 121 enthalten, die z.B. als eine Blade-Walzen- oder Vlies- Reinigung realisiert ist.

Das Druckwerk 100 weist weiterhin eine Druckwerk- Ansteuereinheit 130 auf mit einer Leistungselektronik 131 und einer Digitalelektronik 132. Die Leistungselektronik 131 ist den Motorsteuerungen und Hochspannungsversorgungen der Druckeinheit 110 bzw. der Transfereinheit 120 zugeordnet, die Digitalelektronik 132, z.B. eine Mikroprozessorsteuerung, dient zur Realisierung von Prozessregelungen im Zusammenspiel mit dem zentralen Steuerwerk 400, vorzugsweise der Signalverarbeitung einschließlich der Schnittstellensteuerung zu Sensoren der Druckeinheit 110 bzw. der Transfereinheit 120.

Das Druckwerk 100 kann zudem eine Neben- und Hilfsprozess-Einheit 140 aufweisen mit einer Farbmittel-Zufuhrstation 141, und / oder mit einer Bedruckstoff-Konditionierstation 142 vorzugsweise zur Papierbefeuchtung, und/ oder mit einer Filter- und Absaugstation 143 vorzugsweise für die Entwicklerstation oder für die Koronaeinrichtung.

Schließlich weist das Druckwerk 100 eine Bilddaten-Verarbeitungseinheit 150, einen Controller, auf.

Die Entwicklerstation E der Figur 4 weist folgende Komponenten auf:
- Eine Entwicklerwalze 203 mit einer elastischen Beschichtung 206;
- eine Rasterwalze 202 mit einer Rasterung aus darauf angeordneten Vertiefungen (Näpfchen), es können auch mehrere Rasterwalzen vorgesehen werden; die Rasterung kann je nach Anwendungsfall unterschiedlich ausgeführt sein;
- eine in ihrer Position gegenüber der Rasterwalze veränderbare Kammerrakel 201;
- eine Reinigungseinrichtung mit einer Reinigungswalze 204 und einem Reinigungselement 205.

Die Entwicklerwalze 203 kontaktiert ein Bildträgerelement F, z.B. einen Fotoleiter aus einem Fotoleiterband oder eine Walze, mit darauf angeordneter Fotoleiterschicht. Auf dem Bildträgerelement F sind die Ladungsbilder vorhanden, die mit Tonerteilchen eingefärbt werden sollen.

Verwendet werden kann dazu ein für elektrophoretische Entwicklung geeigneter Flüssigentwickler mit darin verteiltem Farbmittel (Tonerteilchen) wie er z.B. aus EP 0 756 213 B1 oder EP 0 727 720 B1 bekannt ist. Der Flüssigentwickler wird durch die Entwicklerwalze 203 durch einen zwischen Bildträgerelement F und Entwicklerwalze 203 bestehenden Entwicklerspalt transportiert. Dort gehen die Tonerteilchen entsprechend dem oben beschriebenen Entwicklungsverfahren auf das Bildträgerelement F über.

Die Zufuhr des Flüssigentwicklers zur bildmäßigen Einfärbung des Bildträgerelements F mit Tonerteilchen erfolgt über die Kammerrakel 201 und die Rasterwalze 202 zur Entwicklerwalze 203. Die Reinigung des inversen Restbildes von der Entwicklerwalze 203 wiederum erfolgt durch dessen Übertragung auf die Reinigungswalze 204 und Entfernung des Flüssigentwicklers von der Reinigungswalze 204 durch ein Reinigungselement 205, z.B. eine Rakel. Von der Reinigungseinrichtung 204, 205 kann der entfernte Flüssigentwickler zu einem Vorratsbehälter für Flüssigentwickler zurückgeführt werden (nicht dargestellt).

Die Entwicklerwalze 203, die Rasterwalze 202 und die Reinigungswalze 204 rotieren vorteilhafter Weise mit konstanten Geschwindigkeitsverhältnissen zu einander (Oberflächengeschwindigkeiten), vorzugsweise im Verhältnis 1:1:1. Die Drehrichtung der Entwicklerwalze 203 und des Bildträgerelementes F kann gleichläufig oder gegenläufig sein, die der Entwicklerwalze 203 und der Rasterwalze 202 sowie der Entwicklerwalze 203 und der Reinigungswalze 204 kann gleichläufig oder gegenläufig sein. An sie können definierte Potentiale zur gezielten Feldwirkung auf die geladenen Tonerteilchen angelegt werden.

Die Entwicklerwalze 203 hat eine elastische Beschichtung 206 und steht im Kontakt zum Bildträgerelement F, zur Rasterwalze 202 und zur Reinigungswalze 204.

Die Rasterwalze 202 ist in ihrer Rasterung realisiert zur Förderung eines an die Geschwindigkeit des Bildträgerelementes F angepassten Volumens an Flüssigentwickler von z.B. 1 bis 40 cm³/m² (bezogen auf die Walzenoberfläche). Die Förderung von Flüssigentwickler ist flächenbezogen und damit unabhängig von der Druckgeschwindigkeit, d.h. bei unterschiedlichen Druckgeschwindigkeiten kann stets die gleiche Menge an Flüssigentwickler pro Flächeneinheit der Entwicklerwalze 203 zugeführt werden.

Die Ausbildung definierter Wirkzonen für den Übergang von Flüssigentwickler zwischen Entwicklerwalze 203 und Bildträgerelement F, Entwicklerwalze 203 und Reinigungswalze 204 und Entwicklerwalze 203 und Rasterwalze 202 kann auf verschiedene Weise erreicht werden:
- durch definierte Verformung der elastischen Beschichtung 206 der Entwicklerwalze 203 vorzugsweise über Federkraft-Zustellung zu benachbarten Elementen, wie z.B. Bildträgerelement F, Rasterwalze 202 oder Reinigungswalze 204;
- durch die inkompressible Schicht des Flüssigentwicklers zwischen Entwicklerwalze 203 und Bildträgerelement F, Entwicklerwalze 203 und Reinigungswalze 204 oder Entwicklerwalze 203 und Rasterwalze 202.

Die entwickelten Ladungsbilder auf dem Bildträgerelement F werden schließlich direkt oder über eine Transferwalze auf einen Aufzeichnungsträger übertragen. Dieser Vorgang kann auf bekannte Weise erfolgen, z.B. wie es in EP 0 727 720 B1 beschrieben ist.

### Bezugszeichenliste

- F: Bildträgerelement
- PM: Druckmodul
- E: Entwicklerstation im Druckmodul PM
- R1: Schließrakel der Kammerrakel
- R2: Dosierrakel der Kammerrakel
- 1: Aufzeichnungsträger, Endbildträger, Bedruckstoff
- 2: Umlenkwalze
- 201: Kammerrakel
- 202: Rasterwalze
- 203: Entwicklerwalze
- 204: Reinigungswalze
- 205: Reinigungselement
- 206: elastische Beschichtung der Entwicklerwalze
- 207: Kammer der Kammerrakel
- 300: Transferwalze

- 100: Druckwerk
- 110: Druckeinheit (z.B. elektrografisch Druckeinheit)
- 111: Bilderzeugungselement (z.B. Fotoleiter, OPC a-Si)
- 112: Ladestation (z.B. Koronaeinrichtung)
- 113: Bildbelichtungsstation (z.B. LED-Zeichengenerator oder Laser)
- 114: Entwicklerstation (z.B. elektrophoretische Flüssigent- wicklerstation)
- 115: Bilderzeugungselement-Reinigungsstation (z.B. Blade-, Walzen und/oder Vlies-Reinigung)
- 120: Transfereinheit
- 121: Transferelement (z.B. Transferwalze oder Transferband)
- 122: Tonerbild-Konditionierstation (z.B. Walze oder Band im Kontakt zum Transferelement, ggf. elektrisch einstell- bar, ggf. temperierbar; Koronaeinrichtung; IR-Heizung)
- 123: Umdruckstation (z.B. ein oder mehrere Walzen, ggf. kom- biniert mit Umdruckhilfsmitteln wie Koronaeinrichtungen, Blades)
- 124: Transferelement-Reinigungsstation (z.B. Blade-, Walzen und/oder Vlies-Reinigung)
- 130: Leistungselektronik (z.B. Motorsteuerungen und Hochspan- nungsversorgungen)
- 131: Digitalelektronik (z.B. Mikroprozessorsteuerung (HW und SW) zur Realisierung komplexer Prozessregelungen im Zu- sammenspiel mit dem zentralen Steuerwerk 400, ggf. Sig- nalverarbeitung einschließlich Schnittstellen zu Senso- ren der Druckeinheit 110 bzw. der Transfereinheit 120)
- 140: Neben- und Hilfsprozess- Einheit
- 141: Farbmittel-Zufuhrstation (z.B. für die elektrophoreti- sche Entwicklerstation)
- 142: Bedruckstoff-Konditionierstation (z.B. zur Papierbe- feuchtung)
- 143: Filter- und Absaugstation (z.B. für Entwicklerstation oder für Koronaeinrichtungen)
- 150: Bilddaten-Verarbeitungseinheit (Controller)
- 200: Bedruckstoffführungswerk für endlos-Bedruckstoffbahnen ("Continuous Feet") Bedruckstoffbahn-Spannungserzeugungsstation (z.B. Unter- druckbremse oder Omega-Zug) Bedruckstoffbahn-Ausrichtstation (z.B. Schwenkrahmen) Bedruckstoffbahn-Abzugsstation (z.B. Förderwalzenpaar)
- 220: Bedruckstoffführungseinheit
- 221: Umdruckstation (identisch mit 123)
- 230: Druckbild-Konditioniereinheit(en)
- 231: Zwischenkonditionier-Station (z.B. Zwischenfixierung, Si-Öl-Abnahme) Fixierstation (z.B. IR-Strahlungsfixierung, Hitze-Druck- Fixierung) Glanz-Station
- 240: Elektronische Bedruckstoffführungswerk-Ansteuereinheit
- 241: Leistungselektronik (z.B. Motorsteuerungen und Hochspan- nungsversorgungen)
- 242: Digitalelektronik (z.B. Mikroprozessorsteuerung (HW und SW) zur Realisierung der Regelabläufe zu Steue- rung/Regelung der Bedruckstoffführung im Zusammenspiel mit dem zentralen Steuerwerk 400, ggf. Signalverarbei- tung einschließlich Schnittstellen zu Sensoren der Be- druckstoffführungseinheit 220, sowie der Druckbild- Konditionier-Einheiten 230)
- 300: Bedruckstoffführungswerk für Einzelblatt-/Bogendruck ("Cut Sheet")
- 310: Bedruckstoffführungseinheit
- 311: Einzelblatt-Transportelement (z.B. Transportband, ggf. mit definiert eingestellter elektrischer Leitfähigkeit)
- 320: Umdruckeinheit(en)
- 321: Umdruckstation (identisch mit 123)
- 330: Druckbild-Konditioniereinheit(en)
- 331: Zwischenkonditionier-Station (z.B. Zwischenfixierung, Si-Öl-Abnahme)
- 332: Fixierstation (z.B. IR-Strahlungsfixierung, Hitze-Druck- Fixierung)
- 333: Glanz-Station
- 340: Elektronische Bedruckstoffführungswerk-Ansteuereinheit
- 341: Leistungselektronik (z.B. Motorsteuerungen und Hochspan- nungsversorgungen)
- 342: Digitalelektronik (z.B. Mikroprozessorsteuerung (HW und SW) zur Realisierung der Regelabläufe zu Steue- rung/Regelung der Bedruckstoffführung im Zusammenspiel mit dem zentralen Steuerwerk 400, ggf. Signalverarbei- tung einschließlich Schnittstellen zu Sensoren der Be- druckstoffführungseinheit 310, der Umdruckeinheit(en) 320 sowie der Druckbild-Konditionier-Einheiten 330)
- 400: Zentrales Steuerwerk
- 410: Zentrale Leistungselektronik
- 411: Netzspannungs-Schalter und Sicherungssystem
- 412: Zentrale Stromversorgung für Druckwerke und Bedruck- stoffführungswerk 200 bzw. 300
- 420: Zentrale elektronische Drucker-Ansteuereinheit

## Patentansprüche

1. Elektrografische Druckvorrichtung bestehend aus einem bilderzeugenden System, das auf einem Bildträgerelement ein elektronisches Ladungsbild erzeugt, welches mittels einer Entwicklerstation durch geladene Farbstoffteilchen (Tonerteilchen) sichtbar gemacht wird und danach auf einen Endbildträger übertragen und auf diesem fixiert wird,
bei der um die Geschwindigkeit des Bildträgerelementes (F) kontinuierlich von Null bis zu einer Grenzgeschwindigkeit variieren zu können Mittel vorgesehen sind,
- die die Aufladungsintensität des Bildträgerelementes (F) an dessen Geschwindigkeit anpassen,
- die die Belichtungsintensität bei der bildmäßigen Belichtung des Bildträgerelementes (F) an dessen Geschwindigkeit anpassen, und
- die das Angebot an Toner an das Bildträgerelement (F) flächenkonstant halten.

2. Druckvorrichtung nach Anspruch 1,
bei der die Aufladeintensität hinsichtlich der Geschwindigkeit des Bildträgerelementes (F) angepasst ist.

3. Druckvorrichtung nach Anspruch 1 oder 2,
bei der die elektronische Zeichengenerierung der Geschwindigkeit des Bildträgerelementes (F) hinsichtlich Informationsort und Energie pro Fläche angepasst ist, so dass beim elektrografischen Prozess das Ladungsbild bzgl. Form und Potentialwerten unabhängig von der Geschwindigkeit des Bildträgerelementes (F) immer in gleicher Weise entsteht.

4. Druckvorrichtung nach einem der Ansprüche 1 bis 3,
bei der die Entwicklerstation derart gestaltet ist, dass die Signalverteilung auf dem Bildträgerelement (F) unabhängig von dessen Geschwindigkeit entwickelt wird, so dass während des Entwicklungsprozesses gleiche Potentialverteilungen auf dem Bildträgerelement (F) immer die gleichen Tonerverteilungen auf den Ladungsbildern erzeugen.

5. Druckvorrichtung nach Anspruch 4,
bei der für den Fall, dass die Entwicklung des Ladungsbildes nicht vollständig unabhängig von der Geschwindigkeit des Bildträgerelementes (F) ist, die Prozessparameter, wie Fotoleiterpotential, Lichtenergie, Hilfspotential über dem Entwicklerspalt, Tonerkonzentration, derart variierbar sind, dass die Tonerbildablagerung auf dem Bildträgerelement (F) bei unterschiedlicher Geschwindigkeit nahezu identisch wird.

6. Druckvorrichtung nach einem der Ansprüche 1 bis 5,
bei der für den Fall, dass die Übertragung des Tonerbildes auf den Endbildträger (1) direkt bzw. über einen Zwischenträger nicht vollständig unabhängig von der Geschwindigkeit des Bildträgerelementes (F) ist, die Prozessparameter, wie Hilfspotential zwischen Bildträgerelement (F) und Endbildträger (1), zwischen Bildträgerelement (F) und Zwischenträger, zwischen Zwischenträger und Endbildträger (1), derart variierbar sind, dass die Tonerbildablagerung auf dem Endbildträger bei unterschiedlicher Geschwindigkeit nahezu identisch wird.

7. Druckvorrichtung nach Anspruch 1,
bei der die Einfärbung des Bildträgers (F) durch die Entwicklerstation nach dem elektrophoretischen Prinzip erfolgt und bei der in der Entwicklerstation (200) eine Entwicklerwalze (203) vorgesehen ist, die einen Flüssigentwickler am dem Bildträgerelement (F) vorbeitransportiert derart, dass die Tonerablagerung auf dem Bildträgerelement (F) unabhängig von dessen Geschwindigkeit ist.

8. Druckvorrichtung nach Anspruch 7,
bei der die Tonerkonzentration in dem Flüssigentwickler derart gewählt ist, dass sich im Entwicklerspalt zwischen Entwicklerwalze (203) und Bildträgerelement (F) so viele Tonerteilchen befinden, dass bei vollständiger Ablagerung aller im Entwicklerspalt befindlichen Tonerteilchen die gewünschte Einfärbung der Ladungsbilder entsteht.

9. Druckvorrichtung nach einem der Ansprüche 1 bis 8 mit einer Entwicklerstation,
- bei der benachbart dem Bildträgerelement (F) eine Entwicklerwalze (203) angeordnet ist, die den Tonerteilchen aufweisenden Flüssigentwickler an dem Bildträgerelement (F) vorbeiführt und von dem Tonerteilchen zum Bildträgerelement (F) entsprechend den zuvor erzeugten Ladungsbildern übergehen,
- bei der benachbart der Entwicklerwalze (203) eine Rasterwalze (202) angeordnet ist, in dessen Rasterung der Flüssigentwickler zur Entwicklerwalze (203) transportiert wird,
- bei der benachbart zur Rasterwalze (202) eine eine Dosierrakel (R2) aufweisende Kammerrakel (201) angeordnet ist, von der die Rasterwalze (202) über die Dosierrakel (R2) den Flüssigentwickler übernimmt, deren Lage zur Rasterwalze (202) einstellbar ist und die derart ausgebildet ist, dass die Dosierrakel (R2) von Flüssigentwickler überflutet ist.

10. Druckvorrichtung nach einem der Ansprüche 7 bis 9,
bei der benachbart zur Entwicklerwalze (203) zur Entfernung des das inverse Restbild aufweisenden Flüssigentwicklers von der Entwicklerwalze (203) eine Reinigungseinrichtung (204, 205) angeordnet ist, die das Restbild übernimmt.

11. Verfahren zum Betrieb einer elektrografischen Druckeinrichtung mit variierbarer Druckgeschwindigkeit unter Verwendung einer Druckvorrichtung gemäß den Ansprüchen 1 bis 10.

12. Verfahren nach Anspruch 11,
bei dem die Aufladeintensität hinsichtlich Informationsort und Energie pro Fläche der Geschwindigkeit des Bildträgerelementes (F) angepasst wird.

## Claims

1. An electrographic printing device comprised of an image generating system that generates an electronic charge image on an image carrier element, which electronic charge image is made visible by means of a developer station via charged ink particles (toner particles) and is subsequently transferred onto a final image carrier and fixed thereon,
in which means are provided in order to be able to continuously vary the speed of the image carrier element (F) from 0 up to a limit speed,
- which means adapt the charge intensity of the image carrier element (F) to its speed,
- which means adapt the exposure intensity in the imagewise exposure of the image carrier element (F) to its speed, and
- which means keep the supply of toner to the image carrier element (F) constant per area.

2. The printing device according to claim 1,
in which the charge intensity is adapted with regard to the speed of the image carrier element (F).

3. The printing device according to claim 1 or 2,
in which the electronic character generation is adapted to the speed of the image carrier element (F) with regard to the information location and energy per area, such that in the electrographic process the charge image, with regard to form and potential values, is always created in the same manner independent of the speed of the image carrier element (F).

4. The printing device according to one of the claims 1 to 3,
in which the developer station is designed such that the signal distribution on the image carrier element (F) is developed independent of its speed, such that during the development process identical potential distributions on the image carrier element (F) always generate the same toner distributions on the charge images.

5. The printing device according to claim 4,
in which the process parameters, such as photoconductor potential, light energy, auxiliary potential across the developer gap, toner concentration, are variable for the case that the development of the charge image is not entirely independent of the speed of the image carrier element (F) such that the toner image deposition on the image carrier element (F) is nearly identical at different speeds.

6. The printing device according to one of the claims 1 to 5,
in which the process parameters such as auxiliary potential between image carrier element (F) and final image carrier (1), between image carrier element (F) and intermediate carrier, between intermediate carrier and final image carrier (1) are variable for the case that the transfer of the toner image onto the final image carrier (1) directly or respectively, via an intermediate carrier is not entirely independent of the speed of the image carrier element (F) such that the toner image deposition on the final image carrier is nearly identical at different speeds.

7. The printing device according to claim 1,
in which the inking of the image carrier (F) by the developer station occurs according to the electrophoretic principle and in which in the developer station (200) a developer roller (203) is provided which transports a liquid developer past the image carrier element (F) such that the toner deposition on the image carrier element (F) is independent of its speed.

8. The printing device according to claim 7,
in which the toner concentration in the liquid developer is selected such that so many toner particles are located in the developer gap between the developer roller (203) and image carrier element (F) that given complete deposition of all toner particles located in the developer gap the desired inking of the charge images is created.

9. The printing device according to one of the claims 1 to 8 with a developer station
- in which a developer roller (203) is arranged adjacent to the image carrier element (F) which developer roller (203) directs liquid developer comprising the toner particles past the image carrier element (F) and from which developer roller (203) toner particles cross over to the image carrier element (F) corresponding to the previously-generated charge images,
- in which a raster roller (202) is arranged adjacent to the developer roller (203), in the rastering of which raster roller (202) the liquid developer is transported to the developer roller (203),
- in which a chamber scraper (201) comprising a dosing scraper (R2) is arranged adjacent to the raster roller (202), from which chamber scraper (201) the raster roller (202) accepts the liquid developer via the dosing scraper (R2), the position of which chamber scraper (201) is adjustable relative to the raster roller (202) and which chamber scraper (201) is designed such that the dosing scraper (R2) is overflowed by liquid developer.

10. The printing device according to one of the claims 7 to 9,
in which a cleaning device (204, 205) is arranged adjacent to the developer roller (203) for removal from the developer roller (203) of the liquid developer comprising the inverse residual image, which cleaning device (204, 205) accepts the residual image.

11. A method for the operation of an electrographic printing device with variable printing speed using a printing device according to the claims 1 to 10.

12. The method according to claim 11,
in which the charge intensity is adapted with regard to information location and energy per area to the speed of the image carrier element (F).

## Revendications

1. Dispositif d'impression électrographique, constitué d'un système générateur d'image qui génère sur un élément de support d'image une image latente électronique qui est rendue visible au moyen d'une station de développeur par des particules de matières colorantes chargées (particules de toner) et qui est ensuite transférée sur un support d'image final et fixée à celui-ci, procédé dans lequel, pour pouvoir faire varier la vitesse de l'élément de support d'image (F) de façon continue depuis zéro jusqu'à une vitesse limite, il est prévu des moyens
- qui adaptent l'intensité de charge de l'élément de support d'image (F) à la vitesse de celui-ci,
- qui adaptent l'intensité d'éclairement, lors de l'éclairement au format d'image de l'élément de support d'image (F), à la vitesse de celui-ci, et
- qui maintiennent constant en surface l'apport en toner à l'élément de support d'image (F).

2. Dispositif d'impression selon la revendication 1, dans lequel l'intensité de charge est adaptée en fonction de la vitesse de l'élément de support d'image (F).

3. Dispositif d'impression selon le revendication 1 ou 2, dans lequel la génération électronique de caractères est adaptée à la vitesse de l'élément de support d'image (F) en fonction du lieu d'information et de l'énergie par unité de surface de sorte que, pendant le processus électrographique, l'image latente ou des valeurs de forme et de potentiel apparaissent toujours de façon égale indépendamment de la vitesse de l'élément de support d'image (F).

4. Dispositif d'impression selon l'une des revendications 1 à 3, dans lequel la station de développeur est conformé de telle sorte que la distribution de signal sur l'élément de support d'image (F) est développée indépendamment de la vitesse de celui-ci de sorte que pendant le processus de développement des distributions potentielles identiques sur l'élément de support d'image (F) génère toujours les mêmes distributions de toner sur les images latentes.

5. Dispositif d'impression selon la revendication 4, dans lequel, dans le cas où le développement de l'image latente n'est pas totalement indépendant de la vitesse de l'élément de support d'image (F), les paramètres de processus tels que le potentiel de photoconducteur, l'énergie lumineuse, le potentiel auxiliaire sur la fente de développeur, la concentration en toner, peuvent varier de telle sorte que le dépôt de l'image formée par du toner sur l'élément de support d'image (F) est à peu près le même pour une vitesse variable.

6. Dispositif d'impression selon l'une des revendications 1 à 5, dans lequel, dans le cas où le transfert de l'image formée par du toner sur le support d'image final (1) directement ou par le biais d'un support intermédiaire n'est pas totalement indépendant de la vitesse de l'élément de support d'image (F), les paramètres de processus tels que le potentiel auxiliaire entre l'élément de support d'image (F) et le support d'image final (1), entre l'élément de support d'image (F) et le support intermédiaire, entre le support intermédiaire et le support d'image final (1), peuvent varier de telle sorte que le dépôt de l'image formée par du toner sur le support d'image final est à peu près le même pour une vitesse variable.

7. Dispositif d'impression selon la revendication 1, dans lequel la coloration du support d'image (F) par la station de développeur est effectuée selon le principe électrophorétique et dans lequel il est prévu dans la station de développeur (200) un tambour de développeur (203) qui est transporté devant un développeur liquide au niveau de l'élément de support d'image (F) de sorte que le dépôt de toner sur l'élément de support d'image (F) est indépendant de la vitesse de celui-ci.

8. Dispositif d'impression selon la revendication 7, dans lequel la concentration en toner dans le développeur liquide est choisie de telle sorte que dans la fente de développeur, entre le tambour de développeur (203) et l'élément de support d'image (F), il y a un grand nombre de particules de toner de sorte que la coloration souhaitée des images latentes apparaît lors d'un dépôt complet de toutes les particules de toner se trouvant dans la fente de développeur.

9. Dispositif d'impression selon l'une des revendications 1 à 8 comportant une station de développer,
- dans lequel près de l'élément de support d'image (F) est disposé un tambour de développeur (203) qui amène le développeur liquide comportant des particules de toner devant l'élément de support d'image (F) et duquel des particules de toner sont transférées à l'élément de support d'image (F) en fonction des images latentes générées précédemment,
- dans lequel près du tambour de développeur (203) est disposé un tambour de trame (202) dans le tramage duquel le développeur liquide est transporté vers le tambour de développeur (203),
- dans lequel près du tambour de trame (202) est disposé une raclette de chambre (201) qui comporte une raclette de dosage (R2), de laquelle le tambour de trame (202) transfère le développeur liquide par le biais de la raclette de dosage (R2), dont la position par rapport au tambour de trame (202) peut être réglée et qui est conformée de telle sorte que la raclette de dosage (R2) est noyée de développeur liquide.

10. Dispositif d'impression selon l'une des revendications 7 à 9, dans lequel un dispositif de nettoyage (215, 205), qui prend en charge l'image résiduelle, est disposé près du tambour de développeur (203) en vue d'éliminer le développeur liquide, comportant l'image résiduelle inverse, du rouleau de développeur (203).

11. Procédé d'exploitation d'un dispositif d'impression électrographique à une vitesse d'impression variable en utilisant un dispositif d'impression selon les revendications 1 à 10.

12. Procédé selon la revendication 11, dans lequel l'intensité de charge est adaptée à la vitesse de l'élément de support d'image (F) en fonction du lieu d'information et de l'énergie par unité surface.
